# EUROPÄISCHE PATENTSCHRIFT

(11) **EP 0 155 617 B1**
(45) Veröffentlichungstag und Bekanntmachung des Hinweises auf die Patenterteilung: **10.08.1988**
(21) Anmeldenummer: 85102770.6
(22) Anmeldetag: 12.03.1985
(51) Int. Cl.: B22D 19/12

(54) **Verfahren zur Herstellung eines Kupplungsteiles**
Method of manufacturing a coupling element
Procédé de fabrication d'un élément d'accouplement

(30) Priorität: 23.03.1984 US 592522
(43) Veröffentlichungstag der Anmeldung: 25.09.1985
(73) Patentinhaber: DEERE & COMPANY, Moline, Illinois 61265 (US)
(72) Erfinder: Landphair, Donald Keith, Bettendorf Iowa 52722 (US); Doering, James Peter, Moline Illinois 61265 (US)
(74) Vertreter: Feldmann, Bernhard

(56) Entgegenhaltungen:
- US-A- 2 768 415
- US-A- 3 786 543

## Beschreibung

Die Erfindung bezieht sich auf ein Verfahren zum Herstellen von Kupplungsteilen durch Gießen, bei dem eine Kupplungskugel mit einer Bohrung in eine Gießform derart eingesetzt wird, daß um die Kupplungskugel ein ringförmiger Hohlraum verbleibt, der durch die ballige Außenfläche der Kupplungskugel begrenzt wird, wobei die Mittelachse der Bohrung rechtwinklig zum ringförmigen Hohlraum verläuft und wobei die Kupplungskugel nach Füllen des Hohlraums mit Guß und nach Erkalten desselben drehbar ist.

Bei diesem bekannten Verfahren (US-A-3 786 543) wird die Kupplungskugel zusammen mit einem als Kern dienenden metallischen Stift in eine Gießform eingesetzt und durch einen weiteren metallischen Stift stabilisiert bzw. in der Gießform gehalten. Um insbesondere Zentralisierungsprobleme zu vermeiden, ist die Gießform ebenfalls aus Metall hergestellt. Damit ist dieses bekannte Verfahren aufwendig.

Die mit der Erfindung zu lösende Aufgabe wird in einem einfachen Gießverfahren mit wenigen Verfahrensschritten für ein eine Kugel drehbar aufnehmendes Gußteil gesehen. Diese Aufgabe ist gemäß der Erfindung dadurch gelöst worden, daß die Kupplungskugel als Teil eines Gießkerns in die Gießform eingesetzt wird und daß die Gießkerneinrichtung aus einem Hartsandkern hergestellt wird, der in die zentrisch verlaufende Bohrung der Kupplungskugel eingeführt wird.

Auf diese Weise bildet die Kupplungskugel einen Teil eines Gießkerns, der durch die Bohrung der Kugel geführt ist, so daß die Kugel immer einen richtigen Sitz hat. Gießkern mit Kugel lassen sich in einen Gießkasten leicht montieren, in dem zuvor ein ringförmiger Hohlraum gebildet ist. Dieser Hohlraum wird dann mit flüssigem Gußeisen ausgefüllt, so daß um die Kupplungskugel ein ringförmiger Kupplungsteil gebildet wird, wobei die auf den Gießkern aufgebrachte Kupplungskugel beim Gießvorgang gleichzeitig die ballige Lagerfläche bildet. Nach dem Gießvorgang braucht lediglich der die Kupplungskugel aufnehmende Kern zerstört zu werden, und der Kupplungsteil ist nach einigen Reinigungsarbeiten einsatzfähig. Da die Kupplungskugel aus einem anderen Material besteht als der ringförmige Kupplungsteil, wird beim Abkühlungsvorgang des Kupplungsteiles ein Zwischenraum zwischen der Oberfläche der Kupplungskugel und der balligen Lagerfläche des Kupplungsteiles gebildet, so daß die Kupplungskugel um ihre Achse in jeder Rlichtung frei schwenkbar ist.

In weiterer Ausgestaltung der Erfindung ist es vorteilhaft, daß während der Herstellung des Gießkernes der Gießkerneinrichtung die Kupplungskugel mittels Magnetelementen auf lose eingebrachten Stützelementen im Kernkasten gehalten wird. Hierdurch läßt sich auf einfache Weise die Kupplungskugel auf den Gießkern aufbringen.

Um eine Verbindung zwischen der Kupplungskugel und dem ringförmigen Kupplungsteil zu vermeiden, ist es vorteilhaft, daß die Kupplungskugel aus Stahl hergestellt ist. Hierzu kann es außerdem vorteilhaft sein, daß die Kupplungskugel mit einem Überzug versehen ist, der verhindert, daß das Gußeisen sich mit der Stahlkugel verbindet, und daß der Kupplungsteil zur Aufnahme der Kupplungskugel aus eine hohe Elastizität aufweisendem Gußeisen hergestellt ist.

Im folgenden wird die Erfindung anhand von lediglich einen Ausführungsweg darstellenden Zeichnungen näher erläutert. Es zeigt:
Fig. 1 eine Seitenansicht eines Kupplungselementes mit zwei zugehörigen Kugeln, die um ihre Achsen frei drehbar gelagert sind,
Fig. 2 eine Draufsicht des Kupplungselementes gemäß Fig. 1,
Fig. 3 einen Schnitt entlang der Linie 3 - 3 gemäß Fig. 1,
Fig. 4 einen Schnitt entlang der Linie 4 - 4 gemäß Fig. 1,
Fig. 5 eine Schnittansicht gemäß Fig. 4 mit dem zugehörigen Kern für den Gießereiprozeß.

In der Zeichnung ist mit 10 ein Kupplungselement eines in der Zeichnung nicht dargestellten Kraftfahrzeuges, beispielsweise eines Schleppers, bezeichnet, das nach dem erfindungsgemäßen Gießverfahren hergestellt wird. Das Kupplungselement 10 weist einen Kupplungsteil bzw. Tragteil 11 auf, in dem zwei Kupplungskugeln 12 mit einer mittig angeordneten Bohrung 14 angeordnet sind. Eine jede Kupplungskugel 12 läßt sich um ihre Mittelachse 15 drehen bzw. allseitig verschwenken. Hierzu ist die Kupplungskugel 12 in einem ballig ausgebildeten Lager 16 aufgenommen (siehe Fig. 3).

Wie aus den Figuren 2 und 3 hervorgeht, befindet sich das Lager 16 zwischen zwei Aussparungen 18, die beiderseits in den Tragteil 11 eingelassen sind. Die Aussparungen 18 bilden einen kreisförmigen bzw. ovalen Ring 20, dessen Achse koaxial zur Bohrung bzw. zu deren Mittelachse verläuft. Wie aus Fig. 3 hervorgeht, läßt sich die Kupplungskugel 12 frei in dem Lager 16 um die Mittelachse 15 drehen bzw. schwenken.

Die Kupplungskugel 12 ist mittels des erfindungsgemäßen Gießverfahrens in das Kupplungselement eingelassen bzw. eingegossen. Wie aus Fig. 5 hervorgeht, wird hierzu eine Gießkerneinrichtung 50 erstellt, die zur Aufnahme der Kupplungskugel 12 innerhalb der Gießkerneinrichtung bzw. eines aus Hartsand hergestellten Gießkernes dient. Der Gießkern 52 verläuft durch die Bohrung 14 der Kupplungskugel 12. Die äußere Oberfläche der Gießkerneinrichtung bildet später die Oberfläche der Kupplungskugel 12.

Die Gießkerneinrichtung 50 wird erstellt, um die aus Stahl hergestellte Kupplungskugel 12 in einer Lage auf einem Kernkastenlosteil (nicht dargestellt) zu halten, indem ein magnetischer Preßteil (nicht dargestellt) an dem Losteil angebracht wird. Der Losteil wird dann in den Hohlraum des Kernkastens (nicht dargestellt) eingebracht, so daß die Bohrung 14 der Kupplungskugel 12 den Gießsand aufnehmen kann, wenn der Kernkasten gefüllt wird, um die Gießkerneinrichtung 50 zu erstellen (Fig. 5).

Wenn die Vorbereitungen zur Erstellung der Gießkerneinrichtung getroffen worden sind, wird die Gießkerneinrichtung im Gießkasten entsprechend plaziert (siehe hierzu die Linie PL gemäß Fig. 5), um den entsprechenden Gießhohlraum 56 zu bilden. Der Gießhohlraum 56 bildet den Ring 20 mit der inneren Lagerfläche 16, die die Außenfläche 54 der Kupplungskugel 12 definiert.

Ist die Gießkerneinrichtung 50 entsprechend plaziert, so werden die Formhälften zusammengebracht und bilden somit die Formsandteilfuge PL (Fig. 5). Danach wird das flüssige Gußeisen in den Gießhohlraum 56 eingebracht. Der Gußteil wird dann abgekühlt, die Gießform entfernt und dann die Oberfläche entsprechend bearbeitet und gereinigt. In der Zeit des Abkühlvorganges des Gußeisens schrumpft das Gußeisen zusammen, und ein Zwischenraum wird zwischen der Lagerfläche 16 und der eingeschlossenen Kupplungskugel 12 geschaffen, so daß die Kupplungskugel 12 um die Mittelachse 15 frei drehen kann. Obwohl es möglich ist, eine mit einem Material überzogene oder mit einem Anstrich versehene Stahlkugel zu verwenden, hat sich herausgestellt, daß kein Überzug für die Kupplungskugel 12 notwendig ist, der verhindern sollte, daß flüssiges Gußeisen an der Oberfläche der Kupplungskugel haftet, bevor das Gußeisen erstarrt. Obwohl die Kupplungskugel 12 nunmehr durch die Lagerfläche 16 eingeschlossen bzw. eingefangen ist, kann sie jedoch in dieser Lagerfläche bzw. in diesem Lagerring frei drehen. Wird die Kupplungskugel anfänglich innerhalb der Lagerfläche 16 tiefgekühlt, so kann sie durch Einfügen eines Stemmhebels in die Bohrung 14 und durch die hierdurch auftretenden Hebelkräfte gelöst werden, so daß die Kupplungskugel 12 frei drehen kann.

Der beschriebene Gießprozeß trägt zur Kostenreduzierung bei, da sehr aufwendige, kostenträchtige Bearbeitungsschritte eingespart werden können, die beispielsweise bei einem herkömmlichen Verfahren notwendig sind, wie beispielsweise die Erstellung eines Gießkernes für die Kupplungskugel 12. Verbindungselemente jeglicher Art für genormte Lenker von Schleppern mit Kupplungskugeln können mit dem beschriebenen Gießverfahren hergestellt werden.

## Patentansprüche

1. Verfahren zum Herstellen von Kupplungsteilen durch Gießen, bei dem eine Kupplungskugel (12) mit einer Bohrung (14) in eine Gießform derart eingesetzt wird, daß um die Kupplungskugel (12) ein ringförmiger Hohlraum (56) verbleibt, der durch die ballige Außenfläche der Kupplungskugel (12) begrenzt wird, wobei die Mittelachse der Bohrung (14) rechtwinklig zum ringförmigen Hohlraum (56) verläuft und wobei die Kupplungskugel (12) nach Füllen des Hohlraums (56) mit Guß und nach Erkalten desselben drehbar ist, dadurch gekennzeichnet. daß die Kupplungskugel (12) als Teil eines Gießkerns (52) in die Gießform eingesetzt wird und daß die Gießkerneinrichtung (50) aus einem Hartsandkern hergestellt wird, der in die zentrisch verlaufende Bohrung (14) der Kupplungskugel eingeführt wird.

2. Verfahren nach Anspruch 1, dadurch gekennzeichnet, daß während der Herstellung des Gießkernes (52) der Gießkerneinrichtung (50) die Kupplungskugel (12) mittels Magnetelementen auf lose eingebrachten Stützelementen im Kernkasten gehalten wird.

3. Verfahren nach einem oder mehreren der Vorherigen Ansprüche, dadurch gekennzeichnet, daß die Kupplungskugel (12) aus Stahl hergestellt ist.

4. Verfahren nach einem oder mehreren der vorherigen Ansprüche, dadurch gekennzeichnet, daß die Kupplungskugel (12) mit einem Überzug versehen ist, der verhindert, daß das Gußeisen sich mit der Stahlkugel verbindet.

5. Verfahren nach einem oder mehreren der vorherigen Ansprüche, dadurch gekennzeichnet, daß der Kupplungsteil (11) zur Aufnahme der Kupplungskugel (12) aus eine hohe Elastizität aufweisendem Gußeisen hergestellt ist.

## Claims

1. A method of manufacturing coupling parts by casting, in which a coupling ball (12) with a bore (14) is so arranged in a mould that an annular space (56) remains around the coupling ball (12), which is delimited by the spherical outer surface of the coupling ball (12), wherein the central axis of the bore (14) extends at right angle to the annular space (56) and wherein the coupling ball (12) is rotatable after filling the hollow space (56) with casting metal and (after solidification of the said metal) characterized in that the coupling ball (12) is fitted in the mould as part of a moulding core (52) and in that the moulding core device (50) is produced from a hard sand core which is introduced into the centrally running bore (14) of the coupling ball.

2. Method according to claim 1, characterized in that, during the production of the moulding core (52) of the moulding core device (50), the coupling ball (12) is held by means of magnetic elements on freely introduced support elements in the core box.

3. Method according to one or more of the preceding claims, characterized in that the coupling ball (12) is made of steel.

4. Method according to one or more of the preceding claims, characterized in that the coupling ball (12) is provided with a coating which prevents the cast iron bonding to the steel ball.

5. Method according to one or more of the preceding claims, characterized in that the coupling part (11) for receiving the coupling ball (12) is made from cast iron with high elasticity.

## Revendications

1. Procédé de fabrication d'éléments d'accouplement par coulée, dans lequel on introduit dans un moule de coulée une bille d'accouplement (12) comportant un alésage (14) de façon qu'il reste autour de la bille d'accouplement (12) une cavité annulaire (56) qui est délimitée par la surface extérieure convexe de la bille d'accouplement (12), l'axe central de l'alésage (14) étant orthogonal à la cavité annulaire (56) et la bille d'accouplement (12) pouvant tourner après remplissage de la cavité (56) par de la fonte après son refroidissement, caractérisé en ce qu'on introduit la bille d'accouplement (12) en tant que partie d'un noyau de coulée (52) dans le moule de coulée, et en ce qu'on constitue la structure de noyau de coulée (50) à partir d'un noyau de sable dur que l'on introduit dans l'alésage (14) centré de la bille d'accouplement.

2. Procédé suivant la revendication 1, caractérisé en ce que, pendant la constitution du noyau de coulée (52) de la structure de noyau de coulée (50), on maintient la bille d'accouplement (12) au moyen d'éléments magnétiques sur des éléments d'appui introduits librement, dans la boîte à noyau.

3. Procédé suivant une ou plusieurs des revendications précédentes, caractérisé en ce que la bille d'accouplement (12) est en acier.

4. Procédé suivant une ou plusieurs des revendications précédentes, caractérisé en ce que la bille d'accouplement (12) est munie d'un revêtement qui empêche que la fonte se lie à la bille d'acier.

5. Procédé suivant une ou plusieurs des revendications précédentes, caractérisé en ce que, pour recevoir la bille d'accouplement (12), la section d'accouplement (11) est constituée par une fonte présentant une élasticité élevée.
